# EUROPÄISCHE PATENTSCHRIFT

(11) **EP 1 864 058 B1**
(45) Veröffentlichungstag und Bekanntmachung des Hinweises auf die Patenterteilung: **24.11.2010**
(21) Anmeldenummer: 06707588.7
(22) Anmeldetag: 16.03.2006
(51) Int. Cl.: F24F 13/068

(54) **BELÜFTUNGSSYSTEM**
VENTILATION SYSTEM
SYSTEME DE VENTILATION

(30) Priorität: 29.03.2005 DE 102005014672
(43) Veröffentlichungstag der Anmeldung: 12.12.2007
(73) Patentinhaber: caverion GmbH, 70499 Stuttgart (DE)
(72) Erfinder: FIEDLER, Eckehard, 6291 NM Vaals (NL)
(74) Vertreter: Bauer, Dirk
(86) Internationale Anmeldenummer: PCT/EP2006/002426
(87) Internationale Veröffentlichungsnummer: WO 2006/102996

(56) Entgegenhaltungen:
- US-A1- 2002 155 805
- US-A1- 2003 022 617
- US-A1- 2005 282 487
- US-B1- 6 203 421
- US-B1- 6 280 320
- PATENT ABSTRACTS OF JAPAN Bd. 010, Nr. 083 (M-466), 2. April 1986 (1986-04-02) -& JP 60 223945 A (SHINRIYOU REINETSU KOGYO KK), 8. November 1985 (1985-11-08)

## Beschreibung

Die Erfindung betrifft ein Belüftungssystem für ein Gebäude, aufweisend einen Quellauslass, der eine luftdurchlässige Quellfläche aufweist, durch die in einem Belüftungszustand dem Belüftungssystem zugeführte Luft in einen Innenraum des Gebäudes einleitbar ist. Ein Belüftungssystem gemäß dem Oberbegriff des Anspruchs 1 ist aus der US-B1-6 280 320 bekannt.

Derartige Belüftungssysteme haben insbesondere durch ihre textilen Quellflächen den Vorteil, den Austritt laminarer Luftströmung, vor allem bei geringen Austrittsgeschwindigkeiten der Luft von 0,01 m/s bis 1,8 m/s, zu erlauben. Die Luft diffundiert durch das textile und luftdurchlässige Gewebe der Quellfläche gleichmäßig in den Raum und verdrängt dabei die Raumluft. Derartige Belüftungssysteme werden wegen der beschriebenen Verdrängungswirkung zum Beispiel in Großküchen, der Druckindustrie oder in Fertigungshallen mit erhöhtem Staubaufkommen eingesetzt. Um einen raschen, turbulenzfreien und impulsarmen Luftaustausch zu erreichen, ist es jedoch wegen der geringen Austrittsgeschwindigkeit erforderlich, die Quellfläche vergleichsweise groß zu gestalten.

Obwohl die genannten Quellauslässe auch gestalterische Möglichkeiten für Innenräume von Gebäuden eröffnen, bilden sie dennoch zunächst eine nachteilige Einschränkung der Innenraumarchitektur und sind deshalb oftmals mit architektonischen Belangen nicht zu vereinbaren. Insbesondere ist bei einem Betrieb derartiger Quellauslässe darauf zu achten, dass der Luftaustritt nicht durch den Quellauslass verdeckende Hindernisse eingeschränkt wird.

Für die Verdrängung großer Luftmassen innerhalb kurzer Zeit, etwa um im Brandfall und damit einhergehender Rauchentwicklung Fluchtwege und Löschangriffe zu sichern und Personen zu schützen, werden die an sich geeigneten textilen Quellauslässe wegen der genannten Nachteile jedoch nicht verwendet.

Eine Entrauchung von Gebäuden im Brandfall, etwa mittels Abzugsvorrichtungen (üblicherweise Ventilatoren und Dachluken) ist gesetzlich geregelt. Dennoch wird die Luftnachführung bekanntermaßen vernachlässigt, wodurch wiederum der Rauchabzug behindert wird.

### Aufgabe

Der Erfindung liegt die Aufgabe zugrunde, ein Belüftungssystem insbesondere für den Brandfall vorzuschlagen, das es ohne besondere architektonische Einschränkungen gestattet, Quellauslässe mit großen Quellflächen, zur großflächigen, impulsarmen Belüftung von Innenräumen von Gebäuden zu verwenden.

### Lösung

Ausgehend von den bekannten Belüftungssystemen wird nach der Erfindung vorgeschlagen, dass der Quellauslass, ausgehend von einem Ruhezustand, in dem der Quellauslass durch Faltung, Aufrollen oder Raffung in seinem Volumen verkleinert ist, durch die in den Quellauslass einströmende Luft in seinem Volumen vergrößerbar und in einen Belüftungszustand überführbar ist.

Der erfindungsgemäße textile Quellauslass wirkt als Verdrängungsauslass und kann während äußerer Notsituationen in Innenräumen von Gebäuden, etwa im Falle eines Brandes oder einer Rauchentwicklung sehr wirksam eingesetzt werden, da er, anders als etwa Schlitzauslässe, keinerlei Induktionswirkung zeigt und eine Durchmischung von zugeführter und in dem Innenraum befindlicher Luft, die etwa mit Rauch oder gefährlichen Gasen kontaminiert sein kann, aus diesem Grund nicht zu befürchten ist. Im Brandfall, also im Belüftungszustand, werden selbstverständlich architektonische Belange hintangestellt, so dass sehr große Quellflächen verwendet werden und optische Nachteile im Belüftungszustand außer Acht bleiben können.

Im Ruhezustand hingegen ist der Quellauslass gefaltet, aufgerollt oder gerafft, also auf im Wesentlichen das Volumen verkleinert, welches von dem Quellauslassmaterial selbst eingenommen wird. Der Quellauslass ist somit entsprechend wenig störend für die Innenraumgestaltung.

Vorzugsweise ist in einer Fortbildung der Erfindung vorgesehen, dass der Quellauslass, ausgehend von dem Ruhezustand, in dem er in einer Lagervorrichtung gelagert ist, durch einen Öffnungsquerschnitt der Lagervorrichtung in den Innenraum verlagerbar und dadurch in den Belüftungszustand überführbar ist.

Im Ruhezustand ist der Quellauslass in der Lagervorrichtung gelagert und vor Verschmutzung, insbesondere Staubablagerung, wirksam geschützt. Der Quellauslass ist im Ruhezustand vorzugsweise gefaltet in der Lagervorrichtung gelagert und im Belüftungszustand durch die in den Quellauslass einströmende Luft auf sein volles Volumen zu entfalten. Durch die Faltung des Quellauslasses kann die Lagervorrichtung äußerst raumsparend ausgeführt sein und dementsprechend leicht auch sehr ambitionierten architektonischen Vorgaben angepasst werden. Die Entfaltung geschieht im übrigen vorzugsweise ausschließlich mittels der in den Quellauslass einströmende Luft. Auf besondere Mittel, die die Entfaltung unterstützen, etwa Federelemente, kann verzichtet werden.

Bevorzugt soll das Belüftungssystem in einer Weiterbildung der Erfindung derart ausgebildet sein, dass sich der Öffnungsquerschnitt in der Ebene der Innenraumdecke oder -wand befindet, um eine im Brandfall gefährliche Verdeckung durch Möbel, Maschinen oder andere im Innenraum befindliche Gegenstände wirksam auszuschließen.

In einer favorisierten Weiterbildung ist noch vorgesehen, dass sich das Belüftungssystem und/oder der Quellauslass zumindest teilweise innerhalb einer Zwischendecke und dass der Quellauslass sich zumindest im Belüftungszustand innerhalb des Innenraumes befindet. Durch die Lagerung des Quellauslasses innerhalb der Zwischendecke kann das Belüftungssystem und/oder der Quellauslass sehr leicht den Blicken verborgen werden und demzufolge die Innenraumgestaltung optisch nicht oder nur wenig beeinträchtigen.

Besonders bevorzugt ist bei einer Fortbildung der Erfindung, dass die Verlagerung des Quellauslass zumindest zum Teil durch seine eigene Gewichtskraft bewirkt wird, da eine derartige Verlagerung ohne Zuführung weiterer Energie vonstatten gehen kann.

Die Quellfläche des Quellauslasses im Belüftungszustand hat mindestens abschnitts- oder segmentweise bevorzugt die Form eines vorzugsweise langgestreckten Zylinders oder Teilzylinders eines Kegels oder einer Kugel, um ein besonders günstiges, das heißt geringes, Volumen-Quellflächenverhältnis zu erreichen.

Eine vorteilhafte Fortbildung der Erfindung sieht zudem vor, dass der Quellauslass in der Ruhestellung von einer im Bereich des Öffnungsquerschnitts befindlichen Rückhaltevorrichtung in der Lagervorrichtung zurückgehalten wird und von dieser vorzugsweise unsichtbar abgedeckt wird. Die Rückhaltevorrichtung kann beispielsweise eine Abdeckung in Form eines Deckels oder einer Klappe sein oder aber aus einer Mehrzahl von entlang des Öffnungsquerschnitts gelagerten flexiblen Rtickhaltezapfen bestehen.

Vorzugsweise ist das Belüftungssystem so ausgebildet, dass die Rückhaltevorrichtung eine Abdeckung ist, die durch die die Entfaltung des Quellauslasses und/oder durch einen Antrieb zu öffnen ist, wobei der Antrieb ein elektrischer, mechanischer, elektromechanischer oder chemischer, hydraulischer oder pneumatischer ist. Beispielsweise kann die Rückhaltevorrichtung als ein Deckel ausgebildet sein, der mit oder ohne ein Scharnier im Ruhezustand auf dem Rand des Öffnungsquerschnitts befestigt ist und der allein durch einen von dem Quellauslass ausgeübten Druck zu öffnen und dadurch in den Belüftungszustand überführbar ist.

Eine vorteilhafte Fortbildung der Erfindung sieht zudem vor, dass der Antrieb durch Auftreten eines Brandes oder durch Rauchentwicklung auslösbar ist, so dass die Rückhaltevorrichtung schon geöffnet ist, wenn der Quellauslass von dem Ruhezustand in den Belüftungszustand überführt wird. Die Auslösung kann im übrigen etwa mittels eines an sich bekannten Rauchmelders erfolgen.

Eine Fortbildung des Quellauslasses schlägt zudem vor, dass der Quellauslass im Belüftungszustand mittels einer Zuführeinrichtung, insbesondere mittels Wasserleitungen und Düsen, befeuchtbar ist, um ein Verbrennen oder Schmelzen des textilen Gewebes des Quellauslasses wirksam zu verhindern.

Außerdem ist in einer Weiterbildung vorgesehen, dass der Quellauslass im Belüftungszustand über Abstandsmittel von der Lagervorrichtung beabstandbar ist, um dadurch bestimmte Raumbereiche, etwa Galerien oder Notwege, gegenüber rauchhaltiger Luft zu schützen.

In einer weiteren Ausgestaltung vorgesehen, dass das Abstandsmittel eine luftundurchlässige textile Schürze ist, die mit mindestens einem Zuführkanal für die dem Quellauslass zuzuführende Luft versehen ist. Das Abstandmittel kann aufgrund seiner textilen Beschaffenheit ebenfalls in der Lagervorrichtung gelagert werden, wobei grundsätzlich auch eine Lagerung außerhalb der Lagervorrichtung möglich ist. Das Abstandsmittel kann insbesondere als Schlauch ausgeführt sein, durch den die zugeführte Luft in den Quellauslass und weiter durch dessen Quellfläche in den Innenraum einleitbar ist. Der Begriff "textil" ist für die Erfindung weit auszulegen; auch teiltextile Materialien sind, sofern sie luftdurchlässig sind und einen laminaren Luftdurchtritt erlauben, ebenfalls mit einbezogen. Grundsätzlich sind auch die folgenden Materialien für eine Verwendung als Quellauslass geeignet: Metallgewebe, perforierte dünne Metallbleche, mikroperforierte Folien aus Kunststoff oder Metall oder auch (vorzugsweise feuerfeste) Naturmaterialien.

Eine Weiterbildung des erfindungsgemäßen Belüftungssystem ist, dass der Quellauslass in dem Ruhezustand durch mindestens ein Haltemittel, insbesondere ein Band oder eine Schutzfolie, zusammengehalten ist, das durch die Einleitung von Luft in den Quellauslass lösbar ist. Durch die Einleitung der Luft in den Quellauslass ist zudem vorgesehen, dass das Haltemittel eine Zerstörung erfährt, d.h. insbesondere mittels Aufplatzen oder Aufreißen lösbar ist. Es ist dadurch ebenfalls möglich, den Quellauslass sichtbar aufzuhängen, und auf die Lagervorrichtung zu verzichten. Beispielsweise kann der erfindungsgemäße Quellauslass in einer Aussparung der Innenraumwand, etwa einer Mauernische gefaltet sein und bei einem Brandfall herausfallen und sich auf sein volles Volumen entfalten. Die Entfaltung kann neben der Lufteinleitung selbstverständlich auch auf andere Weise initiiert werden, etwa durch die Zündung von Gaspatronen oder durch Klapp- und Federmechanismen, vergleichbar mit einem so genannten Faltschacht bekannter Mittelformatkameras.

Das erfindungsgemäße Belüftungssystem lässt sich in sehr vorteilhafter Weise abgesehen von Brandfällen auch zur bedarfsweisen ergänzenden Belüftung von Räumen, insbesondere von Versammlungsstätten wie Konzerthallen, Sporthallen, Hörsälen o.ä., verwenden. Während für die Belüftung bei "normaler" Raumnutzung eine Lüftungsanlage mit standardmäßigen Luftauslässen (Drallauslässe, Impulsauslässe oder Verdrängungsluftauslässe) vorgesehen ist, kann bei einer besonderen Nutzung der Räumlichkeit, beispielsweise bei einer Großveranstaltung (Konzert, Aufführung o.ä. "Eventbetrieb") - ergänzend möglicherweise aber auch rein alternativ - das erfindungsgemäße Belüftungssystem eingesetzt werden. Im "Eventbetrieb" spielen architektonische Belange, wie sie bei normaler Nutzung eventuell zu berücksichtigen sind, eine untergeordnete Rolle, so dass dann akzeptabel ist, dass der textile Auslass mit einer großen Länge in seinem Betriebszustand innerhalb des Raumes angeordnet ist. Der große Vorteil besteht dann darin, dass sehr große Querschnittsflächen für die Luftzufuhr zur Verfügung stehen, so dass trotz der großen Volumenströme eine zugfreie Belüftung erreicht wird. Im Normalbetrieb der Räumlichkeit kann der Quellauslass des erfindungsgemäßen Belüftungssystems innerhalb des Ruhezustandes verbleiben und tritt daher optisch überhaupt nicht in Erscheinung.

### Ausführungsbeispiel

Die Erfindung wird nachfolgend anhand von Ausführungsbeispielen erläutert. Es zeigt schematisch
- Fig. 1: eine perspektivische Ansicht auf ein erfindungsgemäßes Belüftungssystem,
- Fig. 2a: einen Schnitt durch das Belüftungssystem in einer Ruhestellung,
- Fig. 2b: einen Schnitt gemäß Fig. 2a, jedoch in einer Belüftungsstellung.

Das in Figur 1 gezeigte erfindungsgemäße Belüftungssystem 1 weist einen zylinderförmigen langgestreckten Quellauslass 2 auf, der in einer auch in der Figur 2b gezeigten Belüftungszustand B, deckennah an und parallel zu einer Zwischendecke 3 eines Innenraumes 4 angeordnet ist. Der Quellauslass ist in dem gezeigten Belüftungszustand B auf sein volles Volumen aufgebläht. Die Mantelfläche 5 und die beiden Stirnflächen 6, 7 des Quellauslasses 2 bestehen aus textilem und luftdurchlässigem Material den die Quellfläche 8 des Quellauslasses 2, durch die die Luft von innerhalb des Quellauslasses 2 nach außen in den Innenraum 4 in Richtung der in Figur 2b gezeigten Pfeile 20 eintreten kann. Über dem Quellauslass 2 ist eine Lagervorrichtung 9 aus Metallblech gezeigt, an der der Quellauslass 2 befestigt ist. Die Lagervorrichtung 9 ist innerhalb der Zwischendecke 3 des Innenraumes 4 angeordnet und beansprucht deshalb kein zusätzliches Volumen des Innenraums 4. Die Lagervorrichtung 9 mündet deckenseitig in einen von der Länge 10 und Breite 11 der Lagervorrichtung 9 definierten Öffnungsquerschnitt 12, der sich in einer von der Innenraumdecke 14 gebildeten Ebene befindet. An die Lagervorrichtung 9 schließt sich eine Rückhaltevorrichtung 15 in Form einer aus zwei metallenen Klappen 16, 17 gebildeten Abdeckung an, die im Belüftungszustand B geöffnet ist. Mit Abstand zu der dem Innenraum 4 abgewandten Seite der Lagervorrichtung 9 schließt sich ein Verteilkanal 13 an, in den Luft aus nicht gezeigten Zuleitungsrohren während des Belüftungszustandes eingeleitet wird und auf hier nicht gezeigte aber an sich bekannte Weise weiter dem Quellauslass 2 zugeführt wird.

Figur 2 a zeigt den Quellauslass 2 in einem Ruhezustand R. In dem Ruhezustand R ist der Quellauslass 2 zusammengefaltet in Lagervorrichtung 9 gelagert. Das Volumen welches der Quellauslass 2 einnimmt, ist um ein Vielfaches geringer als in den übrigen beiden Figuren. Die Klappen 16, 17 der Rückhaltevorrichtung 15 sind in dem Ruhezustand R geschlossen und verdecken den Quellauslass 2 vollständig und halten ihn darüber hinaus davon ab, beschleunigt allein von seiner eigenen Gewichtskraft, durch den Öffnungsquerschnitt 12 in den Innenraum 4 hineinzufallen.

Figur 2 b zeigt ein weiteres Mal den auseinander gefalteten, vollständig aufgeblähten Quellauslass 2 in dem Belüftungszustand B. In diesem Zustand befindet sich der Quellauslass 2 innerhalb des Innenraumes 4 und hat die Lagervorrichtung 9 vollständig verlassen.

Zur Überführung von dem in Figur 2a gezeigten Ruhezustand R in den in Figur 1 und 2b gezeigten Betriebszustand B genügt es, dass zugeführte Luft zu einem Bereich 19 des Quellauslasses gelangt und dadurch ein genügend starker Luftdruck aufgebracht wird, der gleichzeitig den Quellauslass entfaltet und mittels diesem die beiden Klappen 16, 17 nach außen drückt. Im Belüftungszustand wird die endgültige äußere Form des Quellauslasses 2 durch den ihm zugeführten Luftstrom und den Zuschnitt der Quellfläche 8 bestimmt. Im übrigen bewirkt neben dem zugeführten Luftstrom auch das Eigengewicht des Quellauslasses 2 das Öffnen der Klappen 16, 17 der Rückhaltevorrichtung 15, wobei das Eigengewicht allein selbstverständlich nicht genügt, die Klappen 16, 17 zu öffnen.

Die Figur 2b zeigt noch ein Abstandsmittel 18 in Form eines Zuführkanals zur Zuführung von Luft , welches den Quellauslass 2 und die Lagervorrichtung 9 miteinander verbindet. Nicht gezeigt sind besondere Luftzuführöffnungen in Form von Schlitzen, die an der Mantelfläche 5 des Quellauslasses 2 im Bereich 19 des Abstandsmittels 18 angeordnet sind. Die Luftzuführöffnungen ermöglichen die Einleitung eines großen Volumenstromes von Luft über den Zuführkanal in den Quellauslass 2.

Nicht gezeigt ist schließlich auch eine Zuführeinrichtung, insbesondere Wasserleitungen und Düsen, mittels der der Quellauslass 2 im Belüftungszustand besonders schnell und sicher befeuchtbar ist.

### In den Figuren ist

- 1: Belüftungssystem
- 2: Quellauslass
- 3: Zwischendecke
- 4: Innenraum
- 5: Mantelfläche
- 6: Stirnfläche
- 7: Stirnfläche
- 8: Quellfläche
- 9: Lagervorrichtung
- 10: Länge
- 11: Breite
- 12: Öffnungsquerschnitt
- 13: Verteilkanal
- 14: Innenraumdecke
- 15: Rückhaltevorrichtung
- 16: Klappe
- 17: Klappe
- 18: Abstandsmittel
- 19: Bereich

## Patentansprüche

1. Belüftungssystem (1) für ein Gebäude, aufweisend einen Quellauslass (2), der eine luftdurchlässige Quellfläche (8) aufweist, durch die in einem Belüftungszustand (B) dem Belüftungssystem (1) zugeführte Luft in einen Innenraum (4) eines Gebäudes einleitbar ist, **dadurch gekennzeichnet, dass** der Quellauslass (2), ausgehend von einem Ruhezustand (R), in dem der Quellauslass (2) durch Faltung, Aufrollen oder Raffung in seinem Volumen verkleinert ist, durch die in den Quellauslass (2) einströmende Luft in seinem Volumen vergrößerbar und in den Belüftungszustand (B) überführbar ist.

2. Belüftungssystem (1) nach Anspruch 1, **dadurch gekennzeichnet, dass** der Quellauslass (2), in dem Ruhezustand (R) in einer Lagervorrichtung (9) gelagert ist und durch einen Öffnungsquerschnitt (12) der Lagervorrichtung (9) in den Innenraum (4) verlagerbar ist.

3. Belüftungssystem(1) nach Anspruch 2, **dadurch gekennzeichnet, dass** der Quellauslass (2) im Ruhezustand (R) gefaltet in Lagervorrichtung (9) gelagert und im Belüftungszustand (B) durch die in den Quellauslass (2) einströmende Luft entfaltet ist.

4. Belüftungssystem(1) nach Anspruch 2, **dadurch gekennzeichnet, dass** sich der Öffnungsquerschnitt (15) in der Ebene der Innenraumdecke (14) befindet.

5. Belüftungssystem(1) nach Anspruch 2, **dadurch gekennzeichnet, dass** sich das Belüftungssystem (1) und/oder der Quellauslass (2) zumindest teilweise innerhalb einer Zwischendecke (3) befindet und dass der Quellauslass (2) sich zumindest im Belüftungszustand (B) innerhalb des Innenraumes (4) befindet.

6. Belüftungssystem(1) nach Anspruch 2, **dadurch gekennzeichnet, dass** die Verlagerung des Quellauslass (2) zumindest zum Teil durch seine eigene Gewichtskraft bewirkt wird.

7. Belüftungssystem(1) nach Anspruch 1, **dadurch gekennzeichnet, dass** die Quellfläche (8) des Quellauslasses (2) im Belüftungszustand mindestens segmentweise die Form eines vorzugsweise langgestreckten Zylinders oder Teilzylinders, eines Kegels oder einer Kugel aufweist.

8. Belüftungssystem(1) nach Anspruch 2, **dadurch gekennzeichnet, dass** der Quellauslass (2) in der Ruhestellung (R) von einer im Bereich des Öffnungsquerschnitts (12) befindlichen Rückhaltevorrichtung (15) in der Lagervorrichtung (9) zurückgehalten wird.

9. Belüftungssystem(1) nach Anspruch 8, **dadurch gekennzeichnet, dass** die Rückhaltevorrichtung (15) eine Abdeckung ist, die durch die die Entfaltung des Quellauslasses (2) und/oder durch einen Antrieb zu öffnen ist, wobei der Antrieb ein elektrischer, mechanischer, elektromechanischer oder chemischer, hydraulischer oder pneumatischer ist.

10. Belüftungssystem (1) nach Anspruch 9, **dadurch gekennzeichnet, dass** der Antrieb durch Auftreten eines Brandes oder durch Rauchentwicklung auslösbar ist.

11. Belüftungssystem (1) nach Anspruch 9, **dadurch gekennzeichnet, dass** die Rückhaltevorrichtung (15) den Quellauslass (2) in dem Ruhezustand (R) abdeckt.

12. Belüftungssystem (1) nach Anspruch 1, **dadurch gekennzeichnet, dass** der Quellauslass (2) im Belüftungszustand (B) mittels einer Zuführeinrichtung, insbesondere Wasserleitungen und Düsen, befeuchtbar ist.

13. Belüftungssystem (1) nach Anspruch 2, **dadurch gekennzeichnet, dass** der Quellauslass (2) im Belüftungszustand (B) über Abstandsmittel (18) von der Lagervorrichtung (9) beabstandbar ist.

14. Belüftungssystem (1) nach Anspruch 13, **dadurch gekennzeichnet, dass** das Abstandsmittel (9) eine luftundurchlässige textile Schürze ist, die mit mindestens einem Zuführkanal für die dem Quellauslass (2) zuzuführende Luft versehen ist.

15. Belüftungssystem (1) nach Anspruch 1, **dadurch gekennzeichnet, dass** der Quellauslass (2) zumindest teilweise aus einem flexiblen, insbesondere textilen Material oder perforierter Folie besteht.

16. Belüftungssystem (1) nach Anspruch 1, **dadurch gekennzeichnet, dass** der Quellauslass (2) in dem Ruhezustand (R) durch mindestens ein Haltemittel, insbesondere ein Band oder eine Schutzfolie, zusammengehalten ist, das durch die Einleitung von Luft in den Quellauslass (2) lösbar ist.

17. Belüftungssystem (1) nach Anspruch 16, **dadurch gekennzeichnet, dass** das Haltemittel durch seine Zerstörung, insbesondere mittels Aufplatzen oder Aufreißen lösbar ist.

## Claims

1. A ventilation system (1) for a building encompassing a source outlet (2), which encompasses an air-permeable source surface (8), through which air, which is supplied to the ventilation system (1) in a ventilation state (B), can be introduced into an internal space (4) of a building, **characterized in that** the volume of the source outlet (2) can be increased, starting at an idle state (R), in which the volume of the source outlet (2) is reduced by folding, rolling or gathering and can be transferred into the ventilation state (B).

2. The ventilation system (1) according to claim 1, **characterized in that** the source outlet (2) in the idle state (R) is supported in a bearing device (9) and can be shifted into the internal space (4) through an opening cross section (12) of the bearing device (9).

3. The ventilation system (1) according to claim 2, **characterized in that** the source outlet (2) in the idle state (R) is supported so as to be folded in the bearing device (9) and so as to be unfolded in the ventilation state (B) by means of the air streaming into the source outlet (2).

4. The ventilation system (1) according to claim 2, **characterized in that** the opening cross section (12) is located in the plane of the internal space ceiling (14).

5. The ventilation system (1) according to claim 2, **characterized in that** the ventilation system (1) and/or the source outlet (2) is at least partially located within an intermediate ceiling (3) and **in that** the source outlet (2) is located within the internal space (4) at least during the ventilation state (B).

6. The ventilation system (1) according to claim 2, **characterized in that** the shifting of the source outlet (2) is at least partially caused by its own weight.

7. The ventilation system (1) according to claim 1, **characterized in that** the source surface (8) of the source outlet (2) in the ventilation state encompasses the form of a preferably elongated cylinder or partial cylinder, of a cone or a sphere at least in segments.

8. The ventilation system (1) according to claim 2, **characterized in that** the source outlet (2) in the idle state (R) is held back in the bearing device (9) by a retaining device (15), which is located in the area of the opening cross section (12).

9. The ventilation system (1) according to claim 8, **characterized in that** the retaining device (15) is a cover, which can be opened by the unfolding of the source outlet (2) and/or by a drive, wherein the drive is an electrical, mechanical, electromechanical or chemical, hydraulic or pneumatic drive.

10. The ventilation system (1) according to claim 9, **characterized in that** the drive can be triggered by the occurrence of a fire or by the formation of smoke.

11. The ventilation system (1) according to claim 9, **characterized in that** the retaining device (15) covers the source outlet (2) in the idle state (R).

12. The ventilation system (1) according to claim 1, **characterized in that** the source outlet (2) in the ventilation state (B) can be humidified by means of a supply device, in particular water pipes and nozzles.

13. The ventilation system (1) according to claim 2, **characterized in that** the source outlet (2) in the ventilation state (B) can be spaced apart from the bearing device (9) via spacing elements (18).

14. The ventilation system (1) according to claim 13, **characterized in that** the spacing element (18) is an air-impermeable textile apron, which is provided with at least one supply channel for the air, which is to be supplied to the source outlet (2).

15. The ventilation system (1) according to claim 1, **characterized in that** the source outlet (2) consists at least partially of a flexible, in particular textile material or perforated film.

16. The ventilation system (1) according to claim 1, **characterized in that** the source outlet (2) in the idle state (R) is held together by means of at least one holding element, in particular a binding or a protective film, which can be released by the introduction of air into the source outlet (2).

17. The ventilation system (1) according to claim 16, **characterized in that** the holding element can be released by means of its destruction, in particular by means of bursting or ripping open.

## Revendications

1. Système d'aération (1) destiné à un bâtiment, présentant une sortie d'écoulement (2) qui présente une surface d'écoulement (8) laissant passer l'air, à travers laquelle de l'air amené au système d'aération (1) en état d'aération (B) peut être introduit dans un espace intérieur (4) d'un bâtiment, **caractérisé en ce que** la sortie d'écoulement (2), partant d'un état de repos (R) dans lequel la sortie d'écoulement (2) est réduite dans son volume par pliage, roulage ou fronçage , peut être grossie dans son volume par l'air entrant et peut être amenée dans la position d'aération (B).

2. Système d'aération (1) selon la revendication 1, **caractérisé en ce que** la sortie d'écoulement (2) est conservée dans la position de repos (R) dans un dispositif de stockage (9) et peut être déplacée dans l'espace intérieur (4) à travers une section transversale d'ouverture (12) du dispositif de stockage (9).

3. Système d'aération (1) selon la revendication 2, **caractérisé en ce que** la sortie d'écoulement (2) est conservée dans la position de repos (R) pliée dans le dispositif de stockage (9) et est dépliée en la position d'aération (B) par l'air entrant dans la sortie d'écoulement (2).

4. Système d'aération (1) selon la revendication 2, **caractérisé en ce que** la section transversale d'ouverture (12) se trouve au niveau du plafond de l'espace intérieur (14).

5. Système d'aération (1) selon la revendication 2, **caractérisé en ce que** le système d'aération (1) et/ou la sortie d'écoulement (2) se trouve(nt) au moins partiellement à l'intérieur d'un plafond intermédiaire (3) et que la sortie d'écoulement (2) se trouve au moins dans la position d'aération (B) à l'intérieur de l'espace intérieur (4).

6. Système d'aération (1) selon la revendication 2, **caractérisé en ce que** le déplacement de la sortie d'écoulement (2) est exécuté au moins partiellement par son propre poids.

7. Système d'aération (1) selon la revendication 1, **caractérisé en ce que** la surface d'écoulement (8) de la sortie d'écoulement (2) présente dans la position d'aération (B) au moins par segments la forme d'un cylindre ou cylindre partiel de préférence étiré en longueur, d'un cône ou d'une bille.

8. Système d'aération (1) selon la revendication 2, **caractérisé en ce que** la sortie d'écoulement (2), dans la position de repos (R), est retenue dans le dispositif de stockage (9) par un dispositif de retenue (15) se trouvant au niveau de la section transversale d'ouverture (12).

9. Système d'aération (1) selon la revendication 8, **caractérisé en ce que** le dispositif de retenue (15) est un capot à ouvrir par le déploiement de la sortie d'écoulement (2) et/ou un entraînement, sachant que l'entraînement est électrique, mécanique, électromécanique ou chimique, hydraulique ou pneumatique.

10. Système d'aération (1) selon la revendication 9, **caractérisé en ce que** l'entraînement peut être déclenché en cas de survenue d'un incendie ou de formation de fumée.

11. Système d'aération (1) selon la revendication 9, **caractérisé en ce que** le dispositif de retenue (15) couvre la sortie d'écoulement (2) dans la position de repos (R).

12. Système d'aération (1) selon la revendication 1, **caractérisé en ce que** la sortie d'écoulement (2), dans la position d'aération (B), peut être humidifiée au moyen d'un dispositif d'alimentation, en particulier des conduites d'eau et des buses.

13. Système d'aération (1) selon la revendication 2, **caractérisé en ce que** la sortie d'écoulement (2), dans la position d'aération (B), peut être écartée du dispositif de stockage (9) par des moyens d'écartement (18).

14. Système d'aération (1) selon la revendication 13, **caractérisé en ce que** le dispositif de stockage (9) est un tablier textile imperméable à l'air, qui est muni au moins d'un canal d'alimentation pour l'air à amener à la sortie d'écoulement (2).

15. Système d'aération (1) selon la revendication 1, **caractérisé en ce que** la sortie d'écoulement (2), se compose au moins partiellement d'un matériau flexible, en particulier textile, ou d'un film perforé.

16. Système d'aération (1) selon la revendication 1, **caractérisé en ce que** la sortie d'écoulement (2), dans la position de repos (R), est maintenue au moins par un moyen de retenue, en particulier une bande ou un film protecteur qui peut être séparé par introduction d'air dans la sortie d'écoulement (2).

17. Système d'aération (1) selon la revendication 16, **caractérisé en ce que** le moyen de retenue peut être séparé par sa destruction, en particulier par crevaison ou déchirure.
